# EUROPÄISCHE PATENTSCHRIFT

(11) **EP 0 767 267 B1**
(45) Veröffentlichungstag und Bekanntmachung des Hinweises auf die Patenterteilung: **22.09.1999**
(21) Anmeldenummer: 95117536.3
(22) Anmeldetag: 07.11.1995
(51) Int. Cl.: D06F 43/08

(54) **Verfahren und Vorrichtung zum Trockenreinigen von Textilien**
Method and device for dry cleaning textiles
Procédé et dispositif pour le nettoyage à sec des textiles

(30) Priorität: 05.10.1995 EP 95115725
(43) Veröffentlichungstag der Anmeldung: 09.04.1997
(73) Patentinhaber: SATEC GmbH, D-53619 Rheinbreitbach (DE)
(72) Erfinder: Saal, Hans-Udo, D-53604 Bad Honnef (DE); Saal, Ralf Mathias, D-53604 Bad Honnef (DE)
(74) Vertreter: Lewald, Dietrich, Dipl.-Ing.

(56) Entgegenhaltungen:
- US-A- 5 367 787
- PATENT ABSTRACTS OF JAPAN vol. 018, no. 058 (C-1159), 31.Januar 1994 & JP-A-05 277287 (SANYO ELECTRIC CO LTD), 26.Oktober 1993,
- PATENT ABSTRACTS OF JAPAN vol. 018, no. 071 (C-1162), 7.Februar 1994 & JP-A-05 285297 (SANYO ELECTRIC CO LTD), 2.November 1993,

## Beschreibung

Die Erfindung betrifft ein Verfahren zum Trockenreinigen von Textilien, die mit Lösemittel gewaschen und mit Warmluft getrocknet werden, wobei das Lösemittel nach Kondensation rückgewonnen wird.

Gegenstand der Erfindung ist eine solche Vorrichtung mit Wasch- und Trocknertrommel, Kondensator für das Lösungsmittel, einer Heizung und einer Warmluftzufuhr zum Trocknen, wobei Waschen und Trocknen in ein und der gleichen Maschine, alternativ aber auch in zwei getrennten Maschinen, möglich sind.

Textilreinigungsanlagen (Chemischreinigungsanlagen) für Kohlenwasserstoff-Lösemittel (KWL), d.h. weitestgehend aromatenfreie Lösungsmittel aus der Gruppe der Alkane gewinnen mit dem Verbot von FCKW und der drastisch abnehmenden öffentlichen Akzeptanz von Per(Tetrachlorethylen) zunehmende Bedeutung. Bei diesen liegt der Flammpunkt über 55°C.

Textilreinigungsanlagen arbeiten im geschlossenen System und gewährleisten neben der eigentlichen Reinigung zugleich die Trocknung der Ware bei gleichzeitiger Rückgewinnung durch Kondensation und Regenerierung (Destillation, Adsorption) des eingesetzen Lösemittels.

Mit dem Einsatz der brennbaren KWL mit ihren niedrigen Dampfdrücken und hohen Siedebereichen ergaben sich neue Anforderungen hinsichtlich optimaler Bedingungen aus Sicht des Brandschutzes, der Trockenzeiten, des Energieeinsatzes und der Ökologie an den Trocknungsprozeß.

Die Trocknung in Textilreinigungsanlagen wird von einer großen Anzahl wechselnder Bedingungen beeinflußt: das sind die Warenart und -menge, sowie die nach dem Schleudern in der Ware verbliebene Restlösemittelmenge, die physikalischen Eigenschaften des verwendeten Lösemittels, die zugeführte Wärmeenergie, der Volumenstrom der Umluft. Diese Bedingungen ändern sich von einer Charge zur anderen.

Die Steuerung des Trocknungsprozesses erfolgt bisher in Chemischreinigungsanlagen nach Zeit und Umlufttemperatur unter Verwendung empirischer Vorgaben, die der Maschinenbediener nach Ermessen vorwählt. Die Folgen dieser Verfahrensführung sind entweder
- Übertrocknungen der Ware durch zu lange Trocknungszeiten mit der Folge möglicher Warenschädigungen, überhöhter Einergieverbräuche und verminderter Maschinenkapazität,
- unzureichernder Trockungseffekt durch zu kurze Trocknungszeiten mit der Folge, daß die Ware ungenügend getrocknet ist, die Restlösemittel zu zusätzlichen Emissionen und unter Umständen bei längeren Kontaktzeiten zu Hautreizungen führen. Diesem Problem kommt aus ökologischer und gesundheitlicher Sicht eine besondere Bedeutung zu, da in der Praxis durch fehlende Meßtechnik und aus wirtschaftlichen Gründen eher eine Unter- als eine Übertrocknung festgestellt werden kann.

Desweiteren sind bei brennbaren Lösemitteln nach den zufälligen Bedingungen Konzentrationen in der Umluft des Trocknungssystems möglich, die über der UEG (Untere Explosionsgrenze) liegen können. Zur Vermeidung von Bränden oder Explosionen werden daher Primärschutzmaßnahmen folgender Art angewandt:
- Verringerung des O₂-Gehaltes in der Trocknerumluft auf deutlich unter 11 %, entweder durch Eindüsen eines Inertgases (z.B. N₂) oder durch Vakuumierung, oder
- Begrenzung der Trocknungstemperatur auf Werte deutlich unterhalb des Flammpunktes.

Bei der ersten Variante sind erhebliche maschinentechnische und energetische Mehraufwendungen notwendig. Bei der zweiten Variante läuft die Trocknung verzögert ab, d.h., die Trocknungszeiten verlängern sich und die Maschinenkapazität sinkt. Bei beiden Möglichkeiten können jedoch die sicherheitsrelevanten Kenngrößen meßtechnisch ohne weiteres erfaßt werden (O₂-Gehalt bzw. Temperatur).

Eine dritte Sicherheitsvariante besteht darin, daß die Lösemittelkonzentration in allen Phasen des Trocknungsprozesses in einem unkritischen Konzentrationsbereich, d.h. unterhalb der UEG gehalten wird. Damit könnten die technischen Aufwendungen für eine Verringerung des O₂-Gehaltes bzw. die Nachteile einer Temperaturverringerung umgangen werden. Voraussetzung ist jedoch, daß die Lösemittelkonzentration kontinuierlich gemessen werden kann und unter allen Bedingungen verfahrenstechnisch beherrschbar ist.

Eine zuverlässige meßtechnische Überwachung der Lösemittelkonzentration bei den während der Trocknung gegebenen Bedingungen scheiterte aber bislang bei allen infrage kommenden Meßprinzipien (FID, PID, IR, GC) an den partiell auftretenden Kondensationen in den Meßsystemen, hervorgerufen durch auftretende Taupunktunterschreitungen. Damit konnten die ablaufenden Prozesse weder beobachtet noch beeinflußt werden - der Trocknungsprozeß wurde notwendigerweise empirisch gesteuert.

Demgegenüber liegt der Erfindung die Aufgabe zugrunde, den bisher für erforderlich gehaltenen Aufwand, wie Verringerung des O₂-Gehaltes in der Trocknerumluft oder verzögerte Trocknung oder andererseits Kondensationen in den Meßsystemen zu vermeiden und ein besonders unaufwendiges Verfahren vorzuschlagen.

Erreicht wird dies erfindungsgemäß bei einem Verfahren der eingangs genannten Art dadurch, daß die Temperatur der Umluft vor Eintritt in die Trommel und die Lösemittelkonzentration am Ort höchster Konzentration unmittelbar nach Austritt aus der Trommel und die Temperatur der Umluft unmittelbar nach Austritt aus der Trommel am Ort höchster Temperatur gemessen und die Werte in einem Computer verarbeitet werden und daß die Konzentration der Warmluftzufuhr, abhänging von der Zuordnung von Konzentration als Leitwert und Temperatur längs einer Kennlinie, gesteuert wird.

Nach einem steilen Anstieg wird erfindungsgemäß auf ein Plateau der Konzentration hin gefahren.

Zweckmäßig wird Wärme intermittierend, um den Anstieg auf zu hohe Lösungsmittelkonzentrationen zu vermeiden, zugeführt.

Als besonders günstig hat es sich herausgestellt, und hierdurch werden auch die Störungen durch Kondensation vermieden, wenn der Meßwertaufnehmer beheizt wird.

Mit dem Umschalten auf die nächste Phase (Cool-Down-Phase) wird solange gewartet, bis die jeweilige Maximal konzentration um mindestens 90 % unterschritten wird.

Zweckmäßig arbeitet man mit einem Infrarot-(IR)-Meßgerät für die Konzentration unmittelbar am Trocknertrommelausgang und benutzt dies zu einer bisher nicht erbrachten kontinuierlichen Konzentrationsmessung und zwar bis zum Ende der Trocknung.

Besonders zweckmäßig hat sich hierzu eine Fuzzy-Logic-Steuerung erwiesen.
Es ergibt sich also eine leitwertgesteuerte Trocknung, vorgesehen für KWL Reinigungsanlagen. Eine Übertragung auf Per-Anlagen ist natürlich möglich, wobei hierbei der Sicherheitsaspekt (Explosionsgefahr) und die hierdurch bedingten Maßnahmen außer acht gelassen werden können.

Eine zuverlässige Meßtechnik ist also entwickelt und an den zu lösenden Fall adaptiert worden und ermöglicht eine kontinuierliche Konzentrationsmessung während des gesamten Trocknungsprozesses. Die Einflußfaktoren auf den Trocknungsverlauf werden untersucht. Der Einfluß von Störfaktoren auf die Trocknung wird untersucht. Regelgrößen für den Trocknungsprozeß werden bestimmt. Durch die Maßnahme nach der Erfindung war es möglich, eine geeignete Software zur verfahrenstechnischen Umsetzung der Meßsignale in Steuersignale zu entwickeln. Durch die Maßnahme nach der Erfindung konnten Lösemittelkonzentrationen unter allen planmäßigen und unplanmäßigen Verfahrensbedingungen im Bereich von maximal 75 % UEG gewährleistet werden.

Am Trommelausgang, im Bereich der höchsten Konzentration, ist also ein Meßgerät in modifizierter Ausführung (modifiziert z.B. durch eine beheizte Meßküvette) installiert, durch die bisher auftretende Kondensationserscheinungen sicher vermieden werden. Somit wird eine kontinuierliche Konzentrationsmessung vom Beginn bis zum Ende der Trocknung möglich. Die Meßwertsignale werden der maschineninternen Computersteuerung (SPS) zugeführt. Durch Self-Check-Funktionen erfolgt eine automatische Funktionskontrolle des IR-Meßgerätes. In der speicherprogrammierbaren Steuerung (SPS) werden die Signale unter Zuhilfenahme der ermittelten verfahrenstechnischen Einflußfaktoren verarbeitet, und Steuersignale an das Maschinensystem gegeben (beispielsweise hinsichtlich Dampfzufuhr, Steuerung des Gebläsemotors, des Trommelantriebs und der Türverriegelung, der Lüftungsklappen, der Ventilsteuerung der Kälteanlagen etc.).

Im Gegensatz zur herkömmlichen Verfahrensweise übernimmt also die Computersteuerung die optimale Festegung der Trocken- und Cool-Down-Zeiten in Abhängigkeit vom Konzentrationsverlauf in der Trommel.

Es ist bekannt (JP5285297), daß bei Überschreitung einer Temperatur, bei der die zugehörige Sättigungskonzentration einen kritischen Wert erreichen kann (Überschreitung der unteren Explosionsgrenze), durch öffnen eines Ventils der geschlossene Luftkreislauf geöffnet wird. Es wird Luft aus dem Aufstellungsraum der Maschine angesaugt und nach Durchströmen der Trommel über den Luftkanalausgang in den Aufstellungsraum oder ins Freie abgeleitet. Damit wird eine Temperatur- und Konzentrationsabsenkung erzielt. Da aber nur in Ausnahmefällen die Sättigungskonzentration erreicht wird, wird in der Regel der Luftkreislauf auch bei unkritischen Konzentrationen geöffnet. Damit wird die Umwelt mit Lösemitteldämpfen belastet, die Trockenzeit unnötig verlängert und zusätzliche Wärme- und Elektroenergie verbraucht.

Folgende Effekte werden erreicht:
- Die Konzentrationskurve verläuft deutlich flacher, dafür aber über ein Plateau.
- Bei Erreichen des vorgegebenen Grenzwertes von 70 % UEG wird sofort die Wärmezufuhr gestoppt. Als Folge sinkt die Konzentration wieder.
- Die Wärmezufuhr wird so lange aufrechterhalten, wie ein deutliches Absinken der Konzentration bis zu einem vorgegebenen Schwellenwert feststellbar ist.
- Unter Nutzung der im Trockner noch vorhandenen latenten Wärme erfolgt in der Cool-Down-Phase ein weiteres Absenken der Konzentration. Nach Unterschreiten der 10 % Grenze der UEG wird der Cool-Down beendet und der Ausblasprozeß eingeleitet.
- Trotz deutlicher Verringerung der Konzentrationsspitze verringert sich die Gesamtdauer des Trocknungsprozesses bis zu 25 %.

Es ergibt sich also:
- Ein Wegfall der für die Sicherheit notwendigen Inertisierung bzw. Vakuumierung, damit Kosteneinsparung und Erhöhung der Zuverlässigkeit in der Anwendung.
- Eine optimale Trockenzeit unter den unterschiedlichsten Bedingungen. Damit kann im Durchschnitt die Trockenzeit um 20 % verringert werden. Die Kapazität der Textilreinigungsanlage erhöht sich dementsprechend um 20 %.
- Eine Vermeidung von Wärmeverlusten durch Übertrocknung. Aus der Summe der Trockenzeitverringerung, der Wärmeeinsparung und des Wegfalls der überwiegend angewandten Inertisierung resultiert eine Energieeinsparung von ca. 160 Wh/kg getrockneter Ware (ca. 40 %).
- Untertrocknungen der Ware und damit verbundene Lösemittelemissionen an die Umwelt sowie gesundheitliche Risiken werden sicher vermieden. Dieser Vorteil ist nicht qualifizierbar, hat aber aus ökologischen und gesundheitlichen Gründen eine besondere Bedeutung.

In den europäischen Richtlinien sind 350 ppm als Restwert zulässig. Erfindungsgemäß wird diese Grenze um 99 % unterschritten.

Von der Cool-Down-Phase zur Ausblasphase wird übergegangen, wenn die Differenz in der Konzentrationsabnahme über die Zeit, die nach dem Plateau erst flach und dann sehr flach wird, einen bestimmten ganz geringen Wert erreicht.

Mit der Fuzzy-Logic wird eine ideale Trocknungskurve bestimmt, der Computer mit Fuzzy-Logic stellt dann einen Temperatur- und Konzentrationsvergleich an und steuert einen Konzentrationsverlauf über die Zeit, der Einflußgrößen wie überladene, unterladene Trommeln, schwerere Textilien, bei denen die Lösungsmittel schwieriger austreten, leichtere Textilien, bei denen dies leichter erfolgt, an. Nachdem die Steuerung einen bestimmten Konzentrationsverlauf festgestellt hat, wird bei diesem Konzentrationsverlauf ein bestimmter Leitwert als Funktion des Konzentrationsverlaufs und der Temperatur errechnet. Wichtig ist hier, daß, da es sich um unpolare Medien handelt, elektrische Messungen nicht möglich sind.

Beispielsweise Ausführungsformen der Erfindung sollen nun mit Bezug auf die beiliegenden Zeichnungen näher erläutert werden, in denen
**Fig. 1** ein Funktionsschema der Trocknung ohne die erfindungsgemäße Leitwertsteuerung zeigt;
**Fig. 2** zeigt ein ähnliches Funktionsschema der Trocknung jedoch mit der erfindungsgemäßen Leitwertsteuerung.

Nach Abschluß des Reinigungsprozesses, dem Abpumpen der freien Flotte aus der Trommel und dem anschließenden Zentrifugieren beginnt der eigentliche Trocknungsprozeß (Phase I). Je nach Warenart und -empfindlichkeit wird im Programm die zulässige Höchsttemperatur der Umluft beim Trocknen, die Trocknungszeit, die Temperatur der Cool-Down-Phase (Phase II) und die Zeit für das Ausblasen (Phase III) hinterlegt.

Die im Vorwärmer 6 vorgewärmte und im Heizregister 7 auf die eingestellte Solltemperatur erhitzte Luft durchströmt die Außen- und Innentrommel 1, 2 und nimmt dabei Lösemittel aus der gereinigten Ware auf. Aus der Außentrommel 1 kommend, strömt die lösemittelhaltige Luft zunächst durch ein Flusensieb 3, in dem der Faserabrieb abgefiltert wird, von dort in den Lösemittelkondensator 5, in dem an gekühlten Flächen das Lösemittel und Wasserbestandteile auskondensiert werden. Das Lösemittel-/Wassergemisch läuft über einen Wasserabscheider in einen Lösemitteltank und steht damit wieder für die Reinigung zur Verfügung. Die gekühlte und entladene Luft nimmt im Kondensator der Kältemaschine, das ist der Vorwärmer 6, einen Teil der vorher entzogenen Wärme wieder auf, durchströmt anschließend das dampf- oder elektrisch beheizte Heizregister 7 und gelangt wiederum in die Trommel. Die Phase I wird nach Ablauf der vorgewählten Zeit automatisch beendet und die Phase II (Cool-Down) eingeleitet. Dabei kann nicht festgestellt werden, ob die Phase I möglicherweise zu lang oder zu kurz war - das Ergebnis zeigt sich erst nach dem Entladen der Ware.

Im Cool-Down-Prozeß wiederum wird die Ware in der Trommel allmählich abgekühlt und noch vorhandene Restlösemittelmengen werden beseitigt. Dazu wird die Wärmezufuhr aus der Kältemaschine (Vorwärmer) und die Dampfzufuhr zum Heizregister geschlossen. Diese Phase wird beendet, wenn die vorgewählte Temperatur (< 50°C) erreicht ist. Nach der Cool-Down-Phase (Phase III) erfolgt zeitgesteuert (ca. 1 Minute) das Ausblasen des Trockners. Dabei wird der geschlossene Luftkreislauf geöffnet, d.h. es wird Raumluft angesaugt und nach Durchströmen des Trockners ins Freie geleitet.

Im Stand der Technik erfolgt also
eine Temperaturmessung vor Eintritt in die Trommel;
weiterhin erfolgt eine Temperaturmessung nach Austritt aus der Trommel;
schließich gibt es noch eine Luftstromüberwachung nach dem Gebläse;
abhängig von den gemessenen Daten erfolgt eine Ansteuerung der Ausblas- und Frischluftklappe;
es erfolgt eine Ansteuerung des Heizregisters;
eine Ansteuerung der Kälteanlage wird vorgenommen und schließlich geht es noch um die Ansteuerung des Trommelantriebs.

In Fig. 2 sind die wesentlichen Änderungen, die erfindungsgemäß zu dem überraschenden Ergebnis führen, eingezeichnet. Gleiche Teile werden mit gleichen Bezugszeichen bezeichnet. In beiden Fällen ist im wesentlichen die Umluftführung in der Trocknungsphase angegeben. Sind bei der Maßnahme nach der Erfindung die aus der Zentralprozessoreinheit austretenden nach Signalverarbeitung in der SPS (speicherprogrammierbare Steuerung) gewonnenen Signale signifikant, so erfolgt die Ansteuerung der Maschinenkomponenten und die Prozeßgestaltung, insbesondere bei der Messung, völlig unterschiedlich.

Es wird eine Temperaturmessung vor Eintritt in die Trommel vorgenommen. Es wird eine Temperaturmessung bei 19 unmittelbar nach Austritt aus der Trommel vorgenommen;
es wird eine Konzentrationsmessung 20 unmittelbar nach Austritt aus der Trommel vorgenommen.
Eine Self-Check-Funktion des Konzentrationsmeßgerätes ist eingeschaltet und es erfolgt eine Luftstromüberwachung nach dem Gebläse. Um bisher in Kauf zu nehmende Kondensationserscheinungen zu vermeiden, wird das Konzentrationsmeßgerät, insbesondere seine Meßküvette, beheizt. Das unmittelbar am Austritt der Trommel 1/2 angeordnete Konzentrationsmeßgerät ist im Bereich der höchsten Konzentration zu installieren und ist als Infrarot-(IR)-Meßgerät modifiziert ausgebildet. Zum erstenmal ist mit dem Konzentrationsmeßgerät 20 eine kontinuierliche Konzentrationsmessung vom Beginn bis zum Ende der Trocknung möglich. Seine Meßwertsignale werden der maschineninternen Computersteuerung (SPS der CPU) zugeführt. Durch Self-Check-Funktionen erfolgt eine automatische Funktionskontrolle des IR-Meßgerätes, und damit eine sichere Steuerung und evtl. Abschaltung unter sämtlichen denkbaren Verfahrenszuständen. In der SPS erfolgt die Signalverarbeitung der aufgenommenen Meßwertsignale (fünf Eingangssignale sind gezeichnet). Unter Zuhilfenahme der ermittelten verfahrenstechnischen Einflußfaktoren werden die Steuersignale an das Maschinensystem gegeben.

Im Gegensatz zum Stand der Technik gemäß Fig. 1 nimmt die Computersteuerung (CPU/SPS) die optimale Festlegung der Trocken- und Cool-Down-Zeiten in Abhängigkeit vom Konzentrationsverlauf in der Trommel 1/2, der über 20 in Zuordnung zu 19 (Temperaturmessung) ermittelt wird, vor.

Beim Stand der Technik war es so, daß aufgrund von empirisch gefundenen Werten und abhängig vom Können des jeweiligen Meisters die Trocknung eingestellt und gefahren wurde. Wegen der Gefahr der überhitzung der Textilien wurde dabei oft in Kauf genommen, daß sich auch Restlösemittelmengen in den Geweben befanden.

## Patentansprüche

1. Verfahren zum Trockenreinigen von Textilien, die mit Lösemittel gewaschen und mit Warmluft getrocknet werden, wobei das Lösemittel nach Kondensation rückgewonnen wird, **dadurch gekennzeichnet,** daß die Temperatur der Umluft vor Eintritt in die Trommel und die Lösemittelkonzentration kontinuierlich am Ort höchster Konzentration unmittelbar nach Austritt aus der Trommel und die Temperatur der Umluft unmittelbar nach Austritt aus der Trommel am Ort höchster Temperatur gemessen und die Werte in einem Computer verarbeitet werden und daß die Konzentration der Warmluftzufuhr, abhänging von der Zuordnung von Konzentration als Leitwert und Temperatur längs einer Kennlinie, gesteuert wird.

2. Verfahren nach Anspruch 1, **dadurch gekennzeichnet,** daß aus der Zuordnung von Temperatur und Zuwachs der Konzentration pro Zeiteinheit der Steuerungswert hergeleitet wird.

3. Verfahren nach einem der vorhergehenden Ansprüche, **dadurch gekennzeichnet,** daß die Konzentration so gesteuert wird, daß diese unter allen Bedingungen auf einen Maximalwert der UNTEREN EXPLOSIONSGRENZE (UEG), insbesondere 75 % UEG, begrenzt bleibt.

4. Verfahren nach einem der vorhergehenden Ansprüche, **dadurch gekennzeichnet,** daß auf einen Wert der Restkonzentration von 1-2 g/m³ getrocknet wird.

5. Verfahren nach einem der vorhergehenden Ansprüche, **dadurch gekennzeichnet,** daß bei Erreichen des Maximums während eines Konzentrationszuwachses die Wärmezufuhr nur noch intermittierend zugelassen wird.

6. Verfahren nach einem der vorhergehenden Ansprüche, **dadurch gekennzeichnet,** daß bei der Konzentrationsmessung zur Umgehung einer Kondensation der Meßwertaufnehmer beheizt wird.

7. Verfahren nach einem der vorhergehenden Ansprüche, **dadurch gekennzeichnet,** daß unmittelbar am Umluftstrom gemessen wird.

8. Verfahren nach einem der vorhergehenden Ansprüche, **dadurch gekennzeichnet,** daß das Wechselspiel von Temperatur und Konzentration zur Ansteuerung eines Punktes, an dem es sich nicht mehr lohnt Wärme zuzuführen, herangezogen wird.

9. Verfahren nach einem der Vorhergehenden Ansprüche, **dadurch gekennzeichnet,** daß für eine bestimmte Maschine und für ein bestimmtes Lösungsmittel die Einflußfaktoren auf den Trocknungsverlauf ermittelt und als bekannte Kurven in den Computer als Referenz eingegeben werden.

10. Verfahren nach einem der vorhergehenden Ansprüche, **dadurch gekennzeichnet,** daß für den an die Trocknung anschließenden Cool-Down eine Temperatur von z.B. 50°C vorgegeben wird und beim Unterschreiten automatisch auf die Ausblasphase umgeschaltet wird, es sei denn, ein bestimmtes Konzentrationsniveau ist noch nicht erreicht.

11. Verfahren nach einem der vorhergehenden Ansprüche, **dadurch gekennzeichnet,** daß mit dem Umschalten von der Heizphase auf die Cool-Down-Phase solange gewartet wird, bis die jeweilige Maximalkonzentration um mindestens 90 % unterschritten wird.

12. Verfahren nach einem der vorhergehenden Ansprüche, **dadurch gekennzeichnet,** daß jegliche Funktionsstörung in der Konzentrationsmeßtechnik zur Unterbrechung der Wärmezufuhr herangezogen wird.

13. Verfahren nach einem der vorhergehenden Ansprüche, **dadurch gekennzeichnet,** daß speicherprogrammierte Signale unter Berücksichtigung der verfahrenstechnischen Einflußgrößen zur Steuerung des Maschinensystems (der Dampfzufuhr, des Gebläsemotors, des Trommelantriebs und der Türverriegelung, der Lüfterklappen, der Ventilsteuerungen, der Kälteanlage etc.) benutzt werden.

14. Verfahren nach einem der vorhergehenden Ansprüche, **dadurch gekennzeichnet,** daß die maschineninterne Computersteuerung die Trocken- und Cool-Down-Zeiten in Abhängigkeit vom Konzentrationsverlauf in der Trommel optimal festlegt.

15. Verfahren nach einem der vorhergehenden Ansprüche, **dadurch gekennzeichnet,** daß unter Nutzung der im Trockner noch vorhandenen latenten Wärme in der Cool-Down-Phase ein weiteres Absenken der Konzentration vorgenommen wird, wobei nach Unterschreiten einer vorgegebenen Grenze, insbesondere 10 %, der Cool-Down beendet und der Ausblasprozeß eingeleitet wird.

16. Vorrichtung zum Reinigen von Textilien durch ein chemisches Lösemittel mit Wasch- und Trocknertrommel (1; 2), Kondensator (5) für das Lösemittel, einer Heizung (7) und einer Warmluftzufuhr zum Trockner, wobei Waschen und Trocknen in ein und der gleichen Maschine möglich sind, **gekennzeichnet durch** ein Temperaturmeßgerät vor Eintritt in die Trommel, ein Infrarot-(IR)-Meßgerät (20) unmittelbar nach Austritt aus der Trommel (1/2) zur kontinuierlichen Konzentrationsmessung bis zum Ende der Trocknung sowie ein Temperaturmeßgerät (19) im gleichen Bereich sowie eine maschineninterne Computersteuerung (SPS) zur Zuführung speicherprogrammierter Signale als Steuersignale für die Wärmezufuhr.

17. Vorrichtung nach Anspruch 16, **dadurch gekennzeichnet,** daß die Meßküvette des Konzentrationsmeßgerätes (20) beheizt ist.

18. Vorrichtung nach Anspruch 16 oder 17, **dadurch gekennzeichnet,** daß die Meßküvette des Konzentrationsmeßgerätes (20) direkt im Warmluftstrom am Trommelausgang (1/2) angeordnet ist.

19. Vorrichtung nach einem der Ansprüche 16 bis 18, **dadurch gekennzeichnet,** daß die Trocknungssteuerung nach Art einer Fuzzy-Logic-Steuerung vorgenommen wird.

20. Vorrichtung nach einem der Ansprüche 16 bis 19, **gekennzeichnet durch** Ausbildung des IR-Meßgerätes (19) mit Self-Check-Funktionen zur automatischen Funktionskontrolle.

21. Vorrichtung nach einem der Ansprüche 16 bis 20, **gekennzeichnet durch** eine speicherprogrammierte Steuerung (SPS) zur Signalverarbeitung.

## Claims

1. Method of dry cleaning textiles which are washed with a solvent and dried by hot air, the solvent being recovered after condensation, characterized in that the temperature of the environment air before entry into the drum and the solvent concentration continuously at the place of highest concentration immediately after leaving of the drum and the temperature of the environment immediately after leaving of the drum at the place of highest temperature is measured and the values are processed in a computer and that the concentration of the hot air feed, dependent on the allocation of concentration as a characteristic guide line value (Leitwert) and the temperature are controlled along a characteristic curve.

2. Method according to claim 1, characterized in that from the allocation of temperature and the increase in concentration per unit of time the control value is derived.

3. Method according to either of the preceding claims, characterized in that concentration is controlled in such a way that it remains restricted under all conditions to a maximum value of the LOWER EXPLOSIVE LIMIT, and in particular to a value equal to 75 % of the LOWER EXPLOSIVE LIMIT.

4. Method according to one of the preceding claims, characterized in that drying is conducted to a residual concentration level of 1-2 g/m³.

5. Method according to one of the preceding claims, characterized in that when a maximum is reached during an increase in concentration, the supply of heat is only permitted intermittently.

6. Method according to one of the preceding claims, characterized in that in measuring concentration for avoiding condensation, the measuring sensor is heated.

7. Method according to one of the preceding claims, characterized in that measurements are made directly in the flow of recirculated air.

8. Method according to one of the preceding claims, characterized in that the interaction of temperature and concentration is used to arrive at a point where it is no longer worthwile to introduce heat.

9. Method according to one of the preceding claims, characterized in that the factors which influence the drying process are determined for a given machine and a given solvent and are fed into the computer as known curves to form a reference.

10. Method according to one of the preceding claims, characterized in that a temperature, of 50°C for example, is preset for the cool-down following the drying and when the temperature drops below this level there is an automatic changeover to the venting phase, unless a given concentration level has still not been reached.

11. Method according to one of the preceding claims, characterized in that changeover from the heating phase to the cool-down phase is delayed until the concentration has dropped by at least 90 % below whatever is the figure of maximum concentration.

12. Method according to one of the preceding claims, characterized in that any disturbance in the operation of the concentration measuring technique is being used to interrupt the supply of heat.

13. Method according to one of the preceding claims, characterized in that stored-program signals are used to control the machine system (the supply of steam, the fan motor, the drum drive, the door lock, or ventilation flaps, the valve controls, the cooling systems, and so on) considering the influence values of the processing conditions.

14. Method according to one of the preceding claims, characterized in that the computerised control internal to the machine sets the optimum drying and cool-down times in dependency of the concentration curve in the drum.

15. Method according to one of the preceding claims, characterized in that by making use of the latent heat still present in the dryer, a further drop in concentration is brought about in the cool-down phase, cool-down being brought to an end and the venting process is initiated once concentration has dropped to below a preset limit, and in particular a limit represented by 10 %.

16. Apparatus for cleaning textiles with a chemical solvent, having a washing and drying drum (1; 2), a condenser (5) for the solvent, a heating system (7) and a supply of hot air to the dryer, washing and drying being possible in one and the same machine, characterized by a temperature measuring device in front of the entrance to the drum, an infrared (IR) device (20) immediately after exit from the drum (1/2) for continuously measuring concentration till the end of drying as well as a temperature measuring device (19) in the same region as well as a computer control (SPS) internal to the machine for feeding stored program signals to act as control signals for the supply of heat.

17. Apparatus according to claim 16, characterized in that the measuring container of the concentration measuring device (20) is being heated.

18. Apparatus according to claim 16 or 17, characterized in that the measuring container of the concentration measuring device (20) is directly arranged in the hot air stream at the exit of the drum (1/2).

19. Apparatus according to any of claims 16 to 18, characterized in that the control of drying is performed by a control of the fuzzy logic kind.

20. Apparatus according to any of claims 16 to 19, characterized by designing the IR measuring device (19) to have self-check functions to check its functions automatically.

21. Apparatus according to any of claims 16 to 20, characterized by a stored programmed control (SPS) for signal processing.

## Revendications

1. Procédé pour le nettoyage à sec de textiles qui sont lavés avec un solvant et séchés à l'air chaud, le solvant étant récupéré après condensation, caractérisé par le fait qu'on mesure la température de l'air de circulation avant l'entrée dans le tambour et la concentration de solvant de façon continue à l'endroit de la plus grande concentration directement à la sortie du tambour et la température de l'air de circulation directement à la sortie du tambour à l'endroit de la température la plus élevée, et on traite les valeurs dans un ordinateur, et qu'on commande la concentration de l'amenée d'air chaud en fonction de l'association de la concentration, en tant que valeur guide, et de la température le long d'une ligne caractéristique.

2. Procédé selon la revendication 1, caractérisé par le fait qu'on déduit la valeur de commande de l'association de la température et de l'augmentation de la concentration par unité de temps.

3. Procédé selon l'une des revendications précédentes, caractérisé par le fait qu'on commande la concentration de telle façon qu'elle reste, sous toutes les conditions, limitée à une valeur maximale de la LIMITE INFERIEURE D'EXPLOSION (UEG), en particulier à 75 % de la LIMITE INFERIEURE D'EXPLOSION.

4. Procédé selon l'une des revendications précédentes, caractérisé par le fait qu'on effectue le séchage jusqu'à une valeur de la concentration résiduelle de 1-2 g/m³.

5. Procédé selon l'une des revendications précédentes, caractérisé par le fait que lorsque le maximum est atteint lors d'une augmentation de concentration, l'amenée de chaleur n'est plus permis que de façon intermittente.

6. Procédé selon l'une des revendications précédentes, caractérisé par le fait que lors de la mesure de la concentration, le capteur est chauffé pour éviter une condensation.

7. Procédé selon l'une des revendications précédentes, caractérisé par le fait qu'on effectue la mesure immédiatement dans le courant d'air de circulation.

8. Procédé selon l'une des revendications précédentes, caractérisé par le fait qu'on utilise l'interaction entre la température et la concentration pour atteindre un point auquel il n'est plus utile de fournir de la chaleur.

9. Procédé selon l'une des revendications précédentes, caractérisé par le fait que pour une machine définie et pour un solvant défini on détermine les facteurs d'influence sur le déroulement du séchage et on les introduit dans l'ordinateur en tant que courbes connues pour constituer une valeur de référence.

10. Procédé selon l'une des revendications précédentes, caractérisé par le fait qu'une température de par exemple 50°C est prédéterminée pour le refroidissement (cool-down) s'effectuant après le séchage, et lorsque la température tombe au-dessous de cette valeur, on commute automatiquement vers la phase de ventilation, à moins qu'un niveau de concentration déterminé ne soit toujours pas atteint.

11. Procédé selon l'une des revendications précédentes, caractérisé par le fait que la commutation de la phase de chauffage vers la phase de refroidissement est retardée jusqu'à ce que la concentration tombe d'au moins 90 % sous la concentration maximale respective.

12. Procédé selon l'une des revendications précédentes, caractérisé par le fait que chaque défaillance dans la technique de mesure de concentration est utilisée pour interrompre l'amenée de chaleur.

13. Procédé selon l'une des revendications précédentes, caractérisé par le fait qu'on utilise des signaux préprogrammés pour la commande des systèmes de la machine (de l'amenée de vapeur, du moteur de ventilation, de l'actionnement du tambour et du verrouillage de la porte, des clapets d'aération, des commandes de soupapes, de l'installation de refroidissement etc.) en respectant les valeurs d'influence technologiques.

14. Procédé selon l'une des revendications précédentes, caractérisé par le fait que la commande par ordinateur incorporée dans la machine détermine de façon optimale les temps de séchage et de refroidissement en fonction du déroulement de la concentration dans le tambour.

15. Procédé selon l'une des revendications précédentes, caractérisé par le fait qu'en utilisant la chaleur latente encore présente dans le séchoir on effectue une autre baisse de la concentration lors de la phase de refroidissement, le refroidissement étant terminé et le processus de ventilation étant initié après que la concentration soit tombée sous une limité prédéterminée, en particulier 10 %.

16. Dispositif pour le nettoyage de textiles à l'aide d'un solvant chimique comportant un tambour de laveuse et de séchoir (1; 2), un condensateur (5) pour le solvant, un chauffage (7) et une amenée d'air chaud vers le séchoir, le lavage et le séchage étant possible dans une machine unique, caractérisé par un dispositif de mesure de la température avant l'entrée dans le tambour, par un appareil de mesure (20) infrarouge (IR) immédiatement après la sortie du tambour (1/2) pour la mesure continue de la concentration jusqu'à la fin du séchage, ainsi que par un appareil de mesure de la température (19) dans la même zone et par une commande par ordinateur (SPS) incorporé dans la machine pour l'injection de signaux préprogrammés en tant que signaux de commande pour l'amenée de la chaleur.

17. Dispositif selon la revendication 16, caractérisé par le fait que la cuvette de mesure de l'appareil de mesure de la concentration (20) est chauffée.

18. Dispositif selon la revendication 16 ou 17, caractérisé par le fait que la cuvette de mesure de l'appareil de mesure de la concentration (20) est disposée directement dans le courant d'air chaud à la sortie du tambour (1/2).

19. Dispositif selon l'une des revendications 16 à 18, caractérisé par le fait que la commande du séchage est effectuée par une commande du type logique floue (Fuzzy-Logic).

20. Dispositif selon l'une des revendications 16 à 19, caractérisé par la conformation de l'appareil de mesure IF (19) avec des fonctions d'autocontrôle pour le contrôle automatique de fonctionnement.

21. Dispositif selon l'une des revendications 16 à 20, caractérisé par une commande par programme enregistré (SPS) pour le traitement de signaux.
